# EUROPÄISCHE PATENTSCHRIFT

(11) **EP 1 757 522 B1**
(45) Veröffentlichungstag und Bekanntmachung des Hinweises auf die Patenterteilung: **06.05.2009**
(21) Anmeldenummer: 05018562.8
(22) Anmeldetag: 26.08.2005
(51) Int. Cl.: B65B 51/04

(54) **Verfahren und Clipvorrichtung zum Verschliessen wurstförmiger Verpackungen**
Clipping process and device for sealing packages with the shape of a sausage
Procédé et dispositif pour sceller avec des clips des paquets avec la forme d'une saucisse

(43) Veröffentlichungstag der Anmeldung: 28.02.2007
(73) Patentinhaber: Tipper Tie Alpina AG, 9201 Gossau (CH)
(72) Erfinder: Pargätzi, Max, 9200 Gossau (CH)
(74) Vertreter: Blum, Rudolf Emil

(56) Entgegenhaltungen:
- EP-A- 0 460 441
- EP-A- 0 467 020
- EP-A- 1 518 788
- US-A- 3 913 628
- US-B1- 6 298 635

## Beschreibung

Die Erfindung betrifft ein Verfahren zum Verschließen von wurstförmigen Verpackungshüllen mittels Clipsen gemäss Oberbegriff des Anspruchs 1. Ferner betrifft die Erfindung eine Clipvorrichtung zum Verschliessen von wurstförmigen Verpackungshüllen gemäss Oberbegriff des Anspruchs 9.

Das Verschliessen von Würsten mittels Clipsen aus Draht in sogenannte Clipmaschinen ist bekannt. In der schlauchförmigen Verpackungshülle bzw. dem Darm wird dabei vom Verdrängerscheren ein füllgutfreier Bereich geschaffen, in dem die Clipse gesetzt werden (der Endclip der vorlaufenden Wurst und der Anfangsclip der folgenden Wurst). Der Verschluss der Clipse erfolgt durch ein Oberwerkzeug (Stempel) und ein Unterwerkzeug (Matrize), wel-, che den Clip fertig formen bzw. schliessen. Bedingt durch verschiedene Wurstarten werden unterschiedliche Clips verwendet, die sich sowohl in der Art und der Grösse unterscheiden. Dies bedingt den Wechsel der Werkzeuge an der Clipmaschine und oftmals auch des Arbeitshubes für das Schliessen der Clips, was gelegentlich zu Fehlmanipulationen führt, die zu einer Beschädigung des Werkzeuges und der Clipmaschine führen können. In der EP-A-0 467 020 wird eine hydraulische Anordnung vorgeschlagen, die ein Ausweichen des Stempels ermöglicht, wenn der Schliessdruck am Stempel überschritten wird. Diese Anordnung hat sich bewährt. Sie kann allerdings ihrerseits schadhaft werden, wenn die Bedienungsperson der Clipmaschine die Clipverschlusshöhe nicht korrekt einstellt und diese Einstellung auch bei Auslösung der Anordnung nicht korrigiert, so dass die Clipmaschine ständig im Auslösebereich dieser Anordnung betrieben wird. Dieses Dokument erwähnt auch das Abstellen der Maschine, wenn ein Solldruckwert überschritten wird. US-A-6 298 635 und US-A-3 913 628 zeigen ebenfalls gattungsgemässe Clipvorrichtungen. EP-A-1 731 432 zeigt ein Vorgehen mit drei Messwertbereichen für die Verschlusskraftmessung.

Der Erfindung liegt die Aufgabe zu Grunde ein verbessertes Verschliessverfahren bzw. eine verbesserte Clipvorrichtung zu schaffen.

Dies wird mit dem Verfahren mit den kennzeichnenden Merkmalen des Anspruchs 1 und der Clipvorrichtung mit den kennzeichnenden Merkmalen des Anspruchs 9 erzielt.

Dadurch, dass die zwischen den werkzeugen wirkende Kraft gemessen wird, kann durch den folgenden Grenzwertvergleich festgestellt werden, dass die Clipmaschine in einem Kraftbereich arbeitet, der unvorteilhaft oder gar unzulässig ist und durch das Einwirken auf den Antrieb kann ein weiterer Betrieb in einem unvorteilhaften oder unzulässigen Kraftbereich vermieden werden. Es ist ein Grenzwert für die gemessene Schliesskraft vorgesehen, bei dessen Erreichten oder gegebenenfalls Überschreiten der angefangene Clipschliessvorgang noch zu Ende geführt wird, da dies noch ohne Gefahr für die Werkzeuge oder die Clipmaschine zulässig ist. Es wird aber nach dem Abschluss des Clipschliessvorganges die Clipmaschine gestoppt. Dies erfolgt vorzugsweise in einer Stellung, die der Bedienungsperson die Änderung der Werkzeughöhe (Clipverschlusshöhe) erlaubt und es wird auch bevorzugterweise eine entsprechende Fehlermeldung angezeigt. Es ist ein weiterer (höherer) Grenzwert vorgesehen, bei dessen Erreichen der Antrieb sofort gestoppt wird und vorzugsweise auch um einen gewissen Antriebsdrehwinkel zurückgefahren wird; um die Werkzeuge und weitere Maschinenteile zu entlasten. Insbesondere mit elektrischen Servoantrieben ist eine entsprechend rasche Reaktion auf die Kraftmessung bzw. Grenzwerterreichung oder Grenzwertüberschreitung ohne weiteres möglich.

Die Messung kann z.B. durch einen Näherungssensor erfolgen oder mit Dehnmessstreifen. Die Kraft kann auch direkt gemessen werden, z.B. mit einer Druckmessdose.

Im folgenden werden Ausführungsformen der Erfindung anhand der Figuren näher erläutert. Dabei zeigt
Figur 1 eine teilweise Ansicht einer Clipvorrichtung mit Oberarm, Unterarm und Antriebselementen,
Figur 2 eine Ansicht eines Teils des Oberarms mit einer ersten Ausführung der Messeinrichtung,
Figur 3 eine Ansicht eines Teils des Oberarms mit einer weiteren, Ausführung der Messeinrichtung; und
Figur 4 eine weitere Ansicht eines Teils des Oberarms mit einer weiteren Ausführung der Messeinrichtung.

Figur 1 zeigt eine teilweise Darstellung einer Clipvorrichtung 1, wobei in dieser Figur im wesentlichen nur der Oberarm und der Unterarm der Vorrichtung und ein Teil der Antriebselemente dargestellt sind. Die Ausbildung einer Clipvorrichtung mit den erwähnten Verdrängerscheren ist dem Fachmann aber bekannt, so dass es dazu keiner weiteren Erläuterungen als der nachfolgend gegebenen bedarf. Die Clipvorrichtung 1 weist ein nur angedeutetes Maschinengestell und Gehäuse 5 auf, welches die Komponenten der Vorrichtung aufnimmt und die entsprechenden Lagerstellen für die angetriebenen Elemente bereitstellt. Insbesondere weist die Clipvorrichtung einen Antrieb 2 auf, der derart ausgestaltet ist, dass er von einer elektronischen Steuerung 4 gesteuert werden kann. Dabei ist der Antrieb 2 insbesondere ein elektrischer Servomotorantrieb und die Steuerung 4 ist z.B. eine industrielle mikroprozessorbasierte Steuerung. Der Antrieb 2 wirkt über nicht näher dargestellte Antriebsmittel 18, wie z.B. Riemen, Ketten, Zahnräder oder weitere Mittel auf Kurvenscheiben 3 ein, welche durch den Antrieb um eine Achse 3' rotierend angetrieben werden. Von den Steuerkurven der Kurvenscheiben werden über Rollen 30 die untere Werkzeughalterung 6 und die obere Werkzeughalterung 7,17 der Clipvorrichtung auf an sich bekannte Weise angetrieben, so dass diese Werkzeughalterungen sich voneinander weg bewegen und aufeinander zu bewegen, um einerseits den Durchtritt der zu verschliessenden befüllten Wursthülle und andererseits die Clipsetzung zu ermöglichen. In dem gezeigten Beispiel ist die obere Werkzeughalterung 7,17, welches Element in der Regel als Oberarm der Clipvorrichtung bezeichnet wird, mit unterbrochenen Linien als 7' und 17' auch in der geöffneten Stellung teilweise angedeutet. Die Bewegungsabläufe von Oberarm und der in der Regel als Unterarm bezeichneten unteren Werkzeughalterung 6 sind dem Fachmann bekannt und müssen hier nicht näher erläutert werden. Bei einer bevorzugten Ausführungsform sind die Clipse Teil eines vorgeformten Clipdrahtes 13, der durch eine Clipzuführung 11 zu den eigentlichen Clipverschliesswerkzeugen 8 und 9 zugeführt wird. Das Werkzeug 8, welches die Matrize sein kann und das Werkzeug 9, welches der Stempel sein kann, sind dabei auf herkömmliche Weise so ausgeführt, dass sie den jeweils vordersten, einen vorgeformten Clip bildenden Bereich des Clipdrahtes 13 beim Schliessen von Unterarm und Oberarm von dem Clipdraht 13 abschneiden und zum geschlossenen Clip fertig formen. Weiter ist es bekannt, dass ein Trennmesser 12 vorgesehen ist, welches die wurstförmige Verpackung zwischen den beiden nacheinander gesetzten Clips, dem Endclip der zuvor gefüllten Wurst und dem Anfangsclip der nachfolgend gefüllten Wurst, zerschneiden kann, so dass einzelne Würste entstehen. Dieses Messer 12 wird natürlich nicht eingesetzt, wenn eine Kette von Würsten erzeugt werden soll. Die Werkzeuge 8 und 9 bzw. Matrize und Stempel, sind an die jeweilige Art der Clips, welche je nach Wurst verschieden ist, angepasst und müssen auch in ihrer Lage zueinander entsprechend eingestellt werden. Matrize und Stempel sind daher auswechselbar und mindestens eines der Werkzeuge, hier der Stempel 9, ist in seiner Lage in bezug auf das andere Werkzeug einstellbar, z.B. indem das Werkzeug an einem Einstellmittel 19 befestigt ist; dies ist bekannt und muss hier nicht näher erläutert werden. Bei nicht korrekter Einstellung dieser sogenannten Clipverschlusshöhe können beim Schliessen von Unterarm und Oberarm zum Verschluss des jeweiligen Clips unzulässig hohe Kräfte auftreten, welche zu einer Beschädigung der Clipvorrichtung führen können.

Gemäss der vorliegenden Erfindung wird nun eine Messeinrichtung eingesetzt, welche ein Mass für die Kraft liefert, die beim Schliessen auftritt, und über die Steuerung 4 wird bei Erreichen oder Überschreiten eines Grenzwertes der Kraft auf den Antrieb 2 eingewirkt, um die Vorrichtung zu stoppen. Dadurch kann eine Beschädigung verhindert werden. In dem gezeigten Beispiel ist die Messeinrichtung 10 am vorderen Oberarmteil 17 angeordnet. Die Messeinrichtung könnte auch am Unterarm oder an einem anderen Teil der Werkzeughalterung angeordnet sein oder sie könnte sogar an den Werkzeugen 8 und/oder 9 selber angeordnet sein, so dass sie jeweils beim Austausch des Werkzeuges ebenfalls mitausgetauscht würde. Bevorzugt ist indes die Anordnung an der Werkzeughalterung 6 oder 7,17 und insbesondere am Oberarm 7,17. Von der Messeinrichtung 10 führt ein Kabel 15 oder eine drahtlose Datenverbindung zu der Steuerung 4, was in der Figur 1 lediglich durch ein Stück Kabel 15 an der Messeinrichtung 10 sowie einem Eingangskabel 15 an der Steuerung 4 angedeutet ist. Die Steuerung 4 kann damit die von der Messeinrichtung gemessene Grösse, die proportional der Kraft ist, empfangen womit eine Messung der Kraft vorliegt und die Steuerung kann diese Grösse bzw. die Kraft mit einem vorgegebenen Grenzwert vergleichen.

Bei einer Ausführungsform einer Clipvorrichtung kann z.B. die Kraft für den korrekten Verschluss des Clips 10 kN betragen und von der Messeinrichtung wird eine Grösse gemessen, die dieser Kraft entspricht. Es kann dann in diesem Beispiel ein erster Grenzwert von 11 kN vorgegeben werden. Hat nun die Bedienungsperson die Lage der Werkzeuge 8 und 9 zueinander derart falsch eingestellt, dass die beim Schliessen des Clips wirkende Kraft die korrekte Clipkraft übersteigt und den Grenzwert erreicht oder übersteigt, so kann dies durch die Steuerung 4 festgestellt und auf den Antrieb 2 eingewirkt werden, so dass die Clipvorrichtung gestoppt wird. Insbesondere bei einem elektrischen Servomotorantrieb kann die Reaktionszeit des Antriebes so kurz sein, dass die Maschine innerhalb des Clipverschlussvorganges, bei dem die unzulässig hohe Kraft auftritt, noch gestoppt werden kann, andernfalls erfolgt ein Stopp für den oder in dem nächsten Verschliessvorgang. Es wird gemäss der Erfindung so vorgegangen, dass bei dem Erreichen eines ersten Grenzwertes, z.B. dem genannten Grenzwert von 11 kN, die Clipvorrichtung den begonnenen Clipablauf fertig ausführt und den Clip schliesst und dass danach durch die Steuerung 4 und den Antrieb 2 die Clipvorrichtung, z.B. in einer vorgegebenen Nullstellung, z.B. der mit 7' und 17' angedeuteten Offenstellung, gestoppt wird. Auch die Füllmaschine für die Wursthülle wird durch die Steuerung dann gestoppt, was durch ein Synchronisationssignal zwischen Clipvorrichtung und Füllmaschine erfolgt. Weiter wird bevorzugterweise eine Fehlermeldung für die Bedienungsperson auf einer Anzeigeeinrichtung der Clipvorrichtung ausgegeben. Die Bedienungsperson wird darin aufgefordert die Clipverschlusshöhe anzupassen bzw. die Werkzeuge 8 und 9 entsprechend einzustellen. Danach kann die Bedienungsperson die Clipvorrichtung wieder in Betrieb nehmen. Sollte der Grenzwert wieder erreicht werden, so erfolgt erneut der Unterbruch aufgrund des gemessenen Kraftwertes und dessen Auswertung durch die Steuerung.

Es ist auch ein zweiter, höherer Grenzwert vorgesehen, z.B. 12 kN, bei dessen Erkennung durch die Messeinrichtung 10 und die Steuerung 4 ein sofortiger Stopp der Vorrichtung erfolgt. In diesem Fall wird also der Clipverschlussvorgang nicht zu Ende geführt, sondern der Vorgang sofort unterbrochen. Bevorzugt wird aber danach der Servoantrieb um einen vorgegebenen Winkel rückwärts angetrieben, um die Werkzeuge und die Antriebskomponenten der Vorrichtung zu entlasten. Nach diesem Zurückfahren in die Position 17', 7' bleibt die Vorrichtung stehen und erzeugt wiederum eine Fehlermeldung auf der Anzeigeeinrichtung. Die Bedienungsperson muss dann die Clipverschlusshöhe durch Verstellung des einen oder beider Werkzeuge richtig einstellen, in die Nullstellung fahren, die ja beim Erreichen des zweiten Grenzwertes von der Vorrichtung nicht mehr angefahren wurde, und dann die Vorrichtung erneut starten. Sollte wiederum ein Grenzwert erreicht oder überschritten werden, so erfolgen die geschilderten Vorgänge erneut.

Bei der in Figur 1 und Figur 2 gezeigten Ausführungsform ist die Messeinrichtung 10, wie erläutert, am Oberarm 7,17 angeordnet. In dem gezeigten Beispiel ist am vorderen Oberarmteil 17 mindestens ein Dehnmessstreifen 20 angeordnet, insbesondere in einer Vertiefung in der Oberfläche des Teils 17. Der Dehnmessstreifen oder gegebenenfalls die Dehnmessstreifen, falls es sich um mehrere Streifen handelt, können z.B. am Teil 17 angeklebt sein, um eine Verformung desselben aufgrund der beim Verschliessen des Clips auftretenden Kraft zu ermitteln. Bevorzugterweise weist die Messeinrichtung dabei einen Bereich auf, der besonders zur Verformung vorgesehen ist, um die Kraft gut ermitteln zu können. In dem gezeigten Beispiel der Figuren 1 und 2 ist dazu ein Bereich 21 unterhalb der Dehnmesstreifen 20 vorgesehen, welcher durch eine Ausnehmung 23 geschwächt ist, so dass die Clipkraft eine gut messbare Verformung (Stauchung)des Bereichs 21 erzeugt. Diese wird auf bekannte Weise durch den Dehnmessstreifen 20 aufgenommen und über das Übertragungsmittel 15 an die Steuerung abgegeben, durch welche das Signal der Dehnmessstreifen auswertbar ist. Derartige Dehnmessstreifen und die Auswertung von deren Signalen sind dem Fachmann gut bekannt und dies braucht hier nicht näher erläutert zu werden. Die Abgabe des Signals des Dehnmessstreifens direkt an die Steuerung 4 ist natürlich nur als Beispiel zu verstehen, es könnte durchaus eine separate Schaltung vorgesehen sein, welche das analoge Signal des Dehnmessstreifens auswertet und in ausgewerteter Form an die Steuerung 4 abgibt, z.B. direkt als digitales Signal. Diese Schaltung kann auch direkt beim Dehnmessstreifen sitzen, so dass bereits ein aufbereitetes Signal über die Leitung 15 an die Steuerung gelangt.

Figur 3 zeigt ein anderes Beispiel einer Messeinrichtung 10, wobei wiederum gleiche Bezugszeichen gleiche Teile bezeichnen. Auch hier weist die Messeinrichtung 10 bevorzugterweise Dehnmessstreifen auf, welche indes in einem eigenen Gehäuse 24 angeordnet sind, dessen Verformung gemessen wird. Dieses Gehäuse kann auch eine Signalaufbereitung enthalten, die z.B. aus der Steuerung 4 gespiesen wird, wie dies bereits erwähnt worden ist. Das Gehäuse 24 ist z.B. an zwei Elementen 25 und 26 des Oberarms 7,17 mittels Gewindebolzen befestigt, so dass sich die Verformung des Oberarms auf das Gehäuse 24 überträgt und somit ebenfalls die Clipkraft gemessen wird. Zwischen den Elementen 25 und 26 ist eine Ausnehmung 27 angeordnet, um die Verformung des Oberarms zu vergrössern. Die zur Clipkraft proportionale Verformung des Gehäuses 24 wird gemessen und wiederum an die Steuerung oder gegebenenfalls eine vorgeschaltete Elektronik abzugeben. Aus diesem Messsignal ermittelt die Steuerung wiederum auf die geschilderte Weise, ob mindestens ein Grenzwert erreicht oder überschritten wird. Die Steuerung kann dann auf die geschilderte Weise auf den Antrieb 2 einwirken. Bei diesem Beispiel kann der Dehnmessstreifen rasch ausgewechselt werden. Nach der Montage erfolgt dann eine Nullsetzung bzw. Eichung bei unbelastetem Dehnmessstreifen.

Figur 4 zeigt eine weitere Ausführungsform, wobei hier zur Messung der Clipkraft die Messeinrichtung 10 einen Abstandsensor 31 aufweist, welcher wiederum über ein Kabel 15 mit der Steuerung 4 oder einer vorgeschalteten Elektronik zur Signalaufbereitung verbunden ist. Der Abstandsensor 31 kann ein kapazitiver Abstandsensor sein, welcher geringe Abstandsänderungen einer Zunge 29 der Werkzeughalterung bzw. des Oberarms 17 zu der Stirnfläche des Sensors 31 messen kann. So können zum Beispiel Abstandsänderungen im Bereich von 0,01 mm messbar sein. Entsprechend der wirkenden Clipkraft bewegt sich die Zunge 29 zum Sensor 31 hin und bei Entlastung wieder zurück. Die Zunge ist dabei bevorzugterweise durch eine Ausnehmung 28 im vorderen Oberarmteil 17 selber gebildet, könnte aber auch ein an diesem Oberarm separat befestigtes Teil sein. Durch die Messeinrichtung lässt sich dann wiederum feststellen, ob die Clipkraft einen oder mehrere Grenzwerte erreicht oder übersteigt, so dass die Clipvorrichtung wieder auf die beschriebene Weise durch die Steuerung 4 und den Antrieb 2 gestoppt werden kann.

Die Messung der Clipkraft kann auch auf andere Weise erfolgen, indem z.B. ein Wert des Antriebes ermittelt wird, der sich ebenfalls proportional zur Clipkraft ändert. Bei einem hydraulischen Maschinenantrieb kann dies der Hydraulikdruck sein, bei dem bereits erwähnten elektrischen Maschinenantrieb kann dies der Motorantriebstrom sein. Es kann aber auch das Drehmoment an einer Welle der Clipvorrichtung gemessen werden, z.B. an der Welle 3' oder das Biegemoment an einer Achse, z.B. an der Unterarm 6 und Oberarm 7, 17 tragenden Achse 33. Auch eine direkte Kraftmessung, z.B. mit einer Druckmessdose beim Werkzeug ist möglich. Die jeweilige Messeinrichtung wird entsprechend ausgestaltet, was für den Fachmann im Rahmen seiner Fachkenntnisse möglich ist. Auch bei diesen Ausführungen wird dann festgestellt, ob die Clipkraft einen oder mehrere vorgegebene Grenzwerte erreicht hat oder überschritten hat und es wird wiederum auf den Maschinenantrieb Einfluss genommen.

## Patentansprüche

1. Verfahren zum Verschlissen von wurstförmigen Verpackungshüllen mittels Clipsen (13), bei welchem durch einen Antrieb (2, 3) und eine Steuerung (4) ein erstes Werkzeug (9) und ein zweites Werkzeug (8) aufeinander zu und voneinander weg bewegt werden, um einen offenen Clip zum geschlossenen Clip zu verformen, wobei durch eine Messeinrichtung-(10) ein Mass für die zwischen erstem Werkzeug (9) und zweitem Werkzeug (8) wirkende Kraft ermittelt und mit mindestens einem Grenzwert verglichen wird, und wobei in Abhängigkeit vom Vergleich durch die Steuerung auf den Antrieb eingewirkt wird, dadurch gekennzeichnen, dass bei Erreichen oder Überschreiten eines ersten Grenzwertes der begonnene Verschliessvorgang fortgesetzt und zu Ende geführt wird und nachfolgend der Antrieb gestoppt wird, und dass beim Erreichen oder Überschreiten eines weiteren Grenzwertes der Antrieb sofort gestoppt wird.

2. Verfahren nach Anspruch 1, **dadurch gekennzeichnet, dass** der Stopp infolge des ersten Grenzwertes in einer vordefinierten Endstellung erfolgt.

3. Verfahren nach Anspruch 1, **dadurch gekennzeichnet, dass** bei einem Stopp eine Fehlermeldung angezeigt wird.

4. Verfahren nach Anspruch 1, **dadurch gekennzeichnet, dass** der Antrieb nach dem Stopp infolge des weiteren Grenzwertes durch die Steuerung um einen vorgegebenen Umdrehungswinkel zurückgefahren wird.

5. Verfahren nach einem der Ansprüche 1 bis 4, **dadurch gekennzeichnet, dass** als Mass für die Kraft die Verformung einer Halterung (7, 17) für das erste Werkzeug (9) und/oder, zweite Werkzeug (8) gemessen wird, oder dass die Verformung des ersten Werkzeuges und/oder zweiten Werkzeuges gemessen wird.

6. Verfahren nach Anspruch 5, **dadurch gekennzeichnet, dass** die Verformung mittels eines sich biegenden Halterungsteils (29) öder Werkzeugteils und einem Näherungssensor (31) gemessen wird.

7. Verfahren nach Anspruch 5, **dadurch gekennzeichnet, dass** die Verformung eines Halterungsteils (7, 17) oder Werkzeugteils mittels Dehnmessstreifen (20; 29) gemessen wird.

8. Verfahren nach einem der Ansprüche 1 bis 7, **dadurch gekennzeichnet, dass** der Antrieb ein elektrischer Antrieb ist und dass als Mass für die Kraft eine elektrische Grösse des Antriebs gemessen wird.

9. Clipvorrichtung zum Verschliessen von wurstförmigen Verpackungshüllen mittels Clipsen, bei welcher durch einen Antrieb (2,3) und eine Steuerung (4) ein erstes Werkzeug und ein zweites Werkzeug aufeinander zu und voneinander weg bewegbar sind, um einen offenen Clip zum geschlossenen Clip zu verformen, wobei die Vorrichtung eine Messeinrichtung (10) aufweist, durch die ein Mass für die zwischen erstem Werkzeug und zweitem Werkzeug wirkende Kraft ermittelbar und in der Steuerung mit; mindestens einem Grenzwert vergleichbar ist, und wobei durch die Steuerung in Abhängigkeit vom Vergleich auf den Antrieb einwirkbar ist, wobei die Steuerung (4) zum Vergleich der Kraft mit mindestens zwei unterschiedlichen Grenzwerten ausgestaltet ist, **dadurch gekennzeichnet, dass** die Steuerung zum Stopp des Antriebs nach dem Verschliessen des Clips oder während des Verschlussvorgangs derart ausgestaltet ist, dass bei Erreichen oder Überschreiten eines ersten Grenzwertes der begonnene Verschliessvorgang fortgesetzt und zu Ende geführt wird und nachfolgend der Antrieb gestoppt wird und beim Erreichen oder Überschreiten eines weiteren Grenzwertes der Antrieb sofort gestoppt wird.

10. Clipvorrichtung nach Anspruch 9, **dadurch gekennzeichnet, dass** der Stopp infolge des ersten Grenzwertes in einer vordefinierten Endstellung erfolgt.

11. Clipvorrichtung nach Anspruch 9, **dadurch gekennzeichnet, dass** der Antrieb nach dem Stopp infolge des weiteren Grenzwertes durch die Steuerung um einen vorgegebenen Umdrehungswinkel zurückfahrbar ist.

12. Clipvorrichtung nach Anspruch 9, **dadurch gekennzeichnet, dass** die Messeinrichtung am Oberarm (7, 17) der Clipvorrichtung oder am Unterarm (6) der Clipvorrichtung angeordnet ist.

13. Clipvorrichtung nach Anspruch 9, **dadurch gekennzeichnet, dass** die Messeinrichtung (10) mindestens einen Dehnmessstreifen (20; 24) aufweist.

14. Clipvorrichtung nach Anspruch 13, **dadurch gekennzeichnet, dass** der Dehnmessstreifen (20) an einem mittels mindestens einer Ausnehmung (23; 27) geschwächten Bereich angeordnet ist.

15. Clipvorrichtung nach Anspruch oder14, **dadurch gekennzeichnet, dass** der Dehnmessstreifen ein Gehäuse (24) aufweist und derart an der Clipvorrichtung angeordnet ist, dass die Kraft zu einer Verformung des Gehäuses führt.

16. Clipvorrichtung nach Anspruch 9, **dadurch gekennzeichnet, dass** die Messeinrichtung einen Näherungssensor (31) und ein sich abhängig von der Kraft diesem näherndes bzw. entfernendes Element (29) aufweist.

17. Clipvorrichtung nach Anspruch 9, **dadurch gekennzeichnet, dass** die Messeinri.chtung als Mass für die Kraft das Drehmoment oder die Biegung an einer Welle oder Achse (3', 33) der Clipvorrichtung misst, insbesondere an einer Kurvenscheiben (3) tragenden Welle (3') und/oder an einer einen Oberarm (7, 17) und einen Unterarm (6) der Vorrichtung tragenden Achse (33) der Vorrichtung.

## Claims

1. A method for the closing of sausage-shaped packing casings by means of clips (13) in which by means of a drive (2, 3) and a control (4), a first tool (9) and a second tool (8) are moved toward and away from one another in order to deform an open clip to a closed clip, wherein by means of a measuring device (10) a value for the effective force between the first tool (9) and the second tool (8) is determined and is compared with at least one boundary value, and wherein the drive is influenced by the control in dependency on the comparison, **characterized in that** upon reaching or exceeding a first boundary value the initial closing cycle is completed and subsequently the drive is stopped, and that upon reaching or exceeding a further boundary value the drive is immediately stopped.

2. Method according to claim 1, **characterized in that** the stop caused by the first boundary value occurs at a pre-determined end position.

3. Method according to claim 1, **characterized in that** a fault report is indicated upon a stop.

4. Method according to claim 1, **characterized in that** the drive, after stopping caused by the further boundary value, is driven in reverse by the control by a pre-established angle of rotation.

5. Method according to one of claims 1 to 4, **characterized in that** as a measure of the force the deformation of a holder (7, 17) for the first tool (9) and/or for the second tool (8) is measured, or that the deformation of the first tool (9) and/or the second tool (8) is measured.

6. Method according to claim 5, **characterized in that** the deformation is measured by the bending of a holder part (29) or of a tool part by a proximity sensor (31).

7. Method according to claim 5, **characterized in that** the deformation of a holder part (7, 17) or of a tool part is measured by strain measuring strips (20; 24).

8. A method according to one of claims 1 to 7, **characterized in that** the drive is an electric drive and **in that** for a measurement of the force an electrical value of the drive is measured.

9. A clip apparatus for the closing of sausage-shaped packing casings by means of clips in which by a drive (2, 3) and a control (4) a first work tool and a second work tool are moveable toward and away from one another to deform an open clip to a closed clip, with the apparatus having a measuring device (10) by which a measured value of the effective force between the first work tool and the second work tool is determinable and is comparable in the control with at least one boundary value, and wherein the control is effective on the drive in dependence on the comparison, and the control (4) is designed for comparing the force with at least two different boundary values, **characterized in that** the control is adapted for stopping the drive after the closure of the clip or during the closure cycle such that upon reaching or exceeding a first boundary value the started closure cycle is completed and then the drive is stopped and upon reaching or exceeding a further boundary value the drive is stopped immediately.

10. A clip apparatus according to claim 9, **characterized in that** the stop caused by the first boundary value occurs at a pre-determined end position.

11. A clip apparatus according to claim 9, **characterized in that** the drive, after a stop caused by the further boundary value, is drivable in reverse by the control by a pre-established angle of rotation.

12. A clip apparatus according to claim 9, **characterized in that** the measuring device is arranged on the upper arm (7, 17) of the clip apparatus or on the lower arm (6) of the clip apparatus.

13. A clip apparatus according to claim 9, **characterized in that** the measuring device (10) includes at least one strain measuring strip (20; 24).

14. A clip apparatus according to claim 13, **characterized in that** the strain measuring strip (20) is arranged at a region weakened by means of at least one recess (23; 27).

15. A clip apparatus according to claim 13 or 14, **characterized in that** the strain measuring strip has a housing (24) and is so arranged on the clip apparatus that the force leads to a deformation of the housing.

16. A clip apparatus according to claim 9, **characterized in that** the measuring device includes a proximity sensor (31) and an element (29) and wherein the nearness or remoteness of the element (29) to the sensor is dependent on the force.

17. A clip apparatus according to claim 9, **characterized in that** the measuring device measures the force by measuring a torque or the bending on a shaft or axle (3', 33) of the clip apparatus, in particular on a shaft (3') bearing a curved disc (3) and/or an axle (33) of the clip apparatus bearing an upper arm (7, 17) and a lower arm (6).

## Revendications

1. Procédé pour la fermeture d'étuis d'emballage en forme de renflement au moyen d'agrafes (13), avec lequel un premier outil (9) et un second outil (8) peuvent être déplacés par un entraînement (2, 3) et une commande (4) l'un au-dessus de l'autre, l'un vers l'autre et l'un à partir de l'autre, afin de déformer une agrafe ouverte pour en faire l'agrafe fermée, une cote pour la force agissant entre le premier outil (9) et le second outil (8) étant déterminée par un dispositif de mesure (10) et étant comparée avec au moins une valeur limite, et en agissant par la commande sur l'entraînement en fonction de la comparaison, **caractérisé en ce que** l'opération de fermeture commencée est poursuivie et amenée à terme lorsqu'une première valeur limite est atteinte ou dépassée et l'entraînement est stoppé ensuite, et **en ce que** l'entraînement est stoppé immédiatement lorsqu'une autre valeur limite est atteinte ou dépassée.

2. Procédé selon la revendication 1, **caractérisé en ce que** l'arrêt s'effectue à la suite de la première valeur limite dans une position finale prédéfinie.

3. Procédé selon la revendication 1, **caractérisé en ce qu'**un message d'erreur est affiché lors d'un arrêt.

4. Procédé selon la revendication 1, **caractérisé en ce que** l'entraînement est reculé après l'arrêt, à la suite de l'autre valeur limite, par la commande d'un angle de rotation prédéfini.

5. Procédé selon l'une quelconque des revendications 1 à 4, **caractérisé en ce que**, comme cote pour la force, la déformation d'une fixation (7, 17) pour le premier outil (9) et/ou le second outil (8) est mesurée ou **en ce que** la déformation du premier outil et/ou du second outil est mesurée.

6. Procédé selon la revendication 5, **caractérisé en ce que** la déformation est mesurée au moyen d'une partie de fixation (29) ou partie d'outil qui se plie et d'un capteur de proximité (31).

7. Procédé selon la revendication 5, **caractérisé en ce que** la déformation d'une partie de fixation (7, 17) ou d'une partie d'outil est mesurée au moyen d'une jauge de contrainte (20 ; 24).

8. Procédé selon l'une quelconque des revendications 1 à 7, **caractérisé en ce que** l'entraînement est un entraînement électrique et **en ce qu'**une grandeur électrique de l'entraînement est mesurée comme cote pour la force.

9. Dispositif d'agrafage pour la fermeture d'étuis d'emballage en forme de renflement au moyen d'agrafes, avec lequel un premier outil et un second outil peuvent être déplacés par un entraînement (2, 3) et une commande (4) l'un au-dessus de l'autre, l'un vers l'autre et l'un à partir de l'autre, afin de déformer une agrafe ouverte pour en faire l'agrafe fermée, le dispositif présentant un système de mesure (10), par lequel une cote peut être déterminée pour la force agissant entre le premier outil et le second outil et peut être comparée dans la commande avec au moins une valeur limite, et en pouvant agir sur l'entraînement par la commande en fonction de la comparaison, la commande (4) étant conçue pour la comparaison de la force avec au moins deux valeurs limites différentes, **caractérisé en ce que** la commande est conçue pour l'arrêt de l'entraînement après la fermeture de l'agrafe ou pendant l'opération de fermeture, **en ce que** l'opération de fermeture commencée est poursuivie et amenée à son terme lorsqu'une première valeur limite est atteinte ou dépassée et l'entraînement est stoppé ensuite, et **en ce que** l'entraînement est arrêté immédiatement lorsqu'une autre valeur limite est atteinte ou dépassée.

10. Dispositif d'agrafage selon la revendication 9, **caractérisé en ce que** l'arrêt s'effectue du fait de la première valeur limite dans une position finale prédéfinie.

11. Dispositif d'agrafage selon la revendication 9, **caractérisé en ce que** l'entraînement peut être reculé après l'arrêt, du fait de l'autre valeur limite, par la commande d'un angle de rotation prédéterminé.

12. Dispositif d'agrafage selon la revendication 9, **caractérisé en ce que** le dispositif de mesure est disposé sur le bras supérieur (7, 17) du dispositif d'agrafage ou sur le bras inférieur (6) du dispositif d'agrafage.

13. Dispositif d'agrafage selon la revendication 9, **caractérisé en ce que** le dispositif de mesure (10) présente au moins une jauge de contrainte (20 ; 24).

14. Dispositif d'agrafage selon la revendication 13, **caractérisé en ce que** la jauge de contrainte (20) est disposée sur une zone affaiblie au moyen d'au moins un évidement (23 ; 27).

15. Dispositif d'agrafage selon la revendication 13 ou 14, **caractérisé en ce que** la jauge de contrainte présente un boîtier (24) et est disposé sur le dispositif d'agrafage de telle sorte que la force entraîne une déformation du boîtier.

16. Dispositif d'agrafage selon la revendication 9, **caractérisé en ce que** le dispositif de mesure présente un capteur de proximité (31) et un élément (29) qui se rapproche ou s'éloigne de ce capteur en fonction de la force.

17. Dispositif d'agrafage selon la revendication 9, **caractérisé en ce que** le dispositif de mesure mesure comme cote pour la force le couple ou la flexion sur un arbre ou un axe (3', 33) du dispositif d'agrafage, en particulier sur un arbre (3') portant des cames (3) et/ou sur un axe (33) du dispositif qui porte un bras supérieur (7, 17) ou un bras inférieur (6) du dispositif.
